# EUROPÄISCHE PATENTSCHRIFT

(11) **EP 3 719 764 B1**
(45) Veröffentlichungstag und Bekanntmachung des Hinweises auf die Patenterteilung: **10.04.2024**
(21) Anmeldenummer: 20155895.4
(22) Anmeldetag: 06.02.2020
(51) Int. Cl.: G07F 11/00

(54) **WARENVERKAUFSAUTOMAT UND VERFAHREN**
VENDING MACHINE AND METHOD
DISPOSITIF AUTOMATIQUE DE VENTE DE MARCHANDISES ET PROCÉDÉ

(30) Priorität: 05.04.2019 DE 102019204893
(43) Veröffentlichungstag der Anmeldung: 07.10.2020
(73) Patentinhaber: Sielaff GmbH & Co. KG Automatenbau Herrieden, 91567 Herrrieden (DE)
(72) Erfinder: KÖNIG, Alexander, 98704 Illmenau (DE)
(74) Vertreter: Isarpatent

(56) Entgegenhaltungen:
- WO-A1-2019/032893
- WO-A2-2008/022228
- CN-A- 108 780 505
- US-A1- 2009 191 931

## Beschreibung

### GEBIET DER ERFINDUNG

Die vorliegende Erfindung betrifft einen Warenverkaufsautomat und ein Verfahren zum Betreiben eines solchen Warenverkaufsautomaten.

### TECHNISCHER HINTERGRUND

Die vorliegende Erfindung befindet sich im Umfeld von Selbstbedienungsautomaten und insbesondere von als Warenverkaufsautomaten ausgebildeten Selbstbedienungsautomaten. Ein Warenverkaufsautomat ist ein Apparat, welcher Waren gegen Bezahlung ausgibt. Solche Verkaufsautomaten, die in der einschlägigen Literatur häufig auch als Selbstverkäufer bezeichnet werden, können in einer Vielzahl unterschiedlicher Ausgestaltungen ausgebildet sein, so zum Beispiel als Getränkeautomat, Zigarettenautomaten, Süßwarenautomaten, Warenautomat, Automaten zur Ausgabe von Fleisch- und Wurstwaren, Automaten zur Ausgabe von elektronischen Gegenständen und dergleichen.

Moderne Warenverkaufsautomaten sind bisweilen als Glasfrontautomaten ausgebildet. Über eine frontseitige Glasscheibe des Glasfrontautomaten kann ein Kunde die im Inneren gelagerten Waren begutachten und sogar auch die Warenausgabe verfolgen. Dies hat sich als verkaufsfördernd herausgestellt. Ein derartiger Glasfrontautomaten ist zum Beispiel in der DE 10 2012 202942 A1 beschrieben.

Allerdings gehen mit solchen Glasfrontautomaten auch einige Nachteile einher: Zum Beispiel ist eine glasige Frontscheibe im Vergleich zu einer metallischen Frontseite im Hinblick auf eine missbräuchliche Benutzung einbruchgefährdeter und anfälliger gegen Beschädigung. Die Verwendung von eigens dafür vorgesehenem Panzerglas würde zwar Abhilfe schaffen, ist jedoch vergleichsweise sehr teuer. Zudem lässt die transparente Glasfront Sonnenlicht durch, was bei lichtempfindlichen Waren, wie etwa Schokolade, nicht gewünscht ist. Abhilfe könnte hier eine eingebaute Kühlung bringen, die aber ebenfalls aufwändig ist. Weiterhin fehlt bei Glasfrontautomaten eine effektive Wärmeisolierung an der Glasfront, da sich die Glasfront nicht ohne weiteres thermisch isolieren lässt. Dies ist insbesondere für Kaltgetränkeautomaten ungünstig, die daher eine aufwändigere Kühlung benötigen. Eine aufwändigere Kühlung geht aber immer mit einem erhöhten Stromverbrauch einher, was aber insbesondere bei so genannten Stand-Alone-Verkaufsautomaten mit lokaler Energieversorgung einen vergleichsweise großen und teuren Energiespeicher notwendig macht.

Dies ist ein Zustand, den es zu verbessern gilt.

US 2009/191 931 A1 beschreibt einen Greifautomaten, bei dem auch ein direkter Kauf der bei dem Spiel erwerbbaren Preise möglich ist. In einer Glasvitrine des Greifautomaten ist ein Bildschirm angeordnet, welcher Bilder von einer an dem Greifarm angebrachten Kamera während des Greifspiels angezeigt werden.

WO 2019/032 893 A1 beschreibt ein System zur Darstellung von Werbung an Produktcontainern für den Einzelhandel. Die Werbung wird über Bildschirme dargestellt, welche an Türen der Produktcontainer angeordnet sind Ferner kann mit Hilfe von auf den Bildschirmen dargestellten Abbildungen angezeigt werden, welche Produkte sich in den Containern befinden. Die Abbildungen können dabei den derzeitigen Produktbestand wiedergeben, welcher mit Hilfe von Kameras oder anderen Sensoren in den Containern erfasst wird.

WO 2008/022 228 A2 beschreibt einen Verkaufsautomaten mit einem Video Display für Unterhaltungszwecke und zur Darstellung von Werbung.

CN 108 780 505 A beschreibt einen Verkaufsautomaten mit einer im Inneren angeordneten Kamera, welche über einen oder mehrere Spiegel indirekt Bilder von Gegenständen aufnimmt. Die Bilder werden von einem Analysegerät auf den Typ und die Anzahl gelagerter Gegenstände analysiert.

### ZUSAMMENFASSUNG DER ERFINDUNG

Vor diesem Hintergrund liegt der vorliegenden Erfindung die Aufgabe zugrunde, einen verbesserten Verkaufsautomaten bereitzustellen.

Erfindungsgemäß wird diese Aufgabe durch einen Verkaufsautomat mit den Merkmalen des Patentanspruchs 1 und/oder durch ein Verfahren mit den Merkmalen des Patentanspruchs 12 gelöst.

Die der vorliegenden Erfindung zugrunde liegende Idee besteht darin, dass die Warenprodukte in dem abgeschlossenen und verschließbaren Gehäuse gelagert werden, in welchem sie keinen Umwelteinflüssen ausgesetzt sind. Für den Kunden sind die im Innenraum des Gehäuses gelagerten Warenprodukte dennoch über das auf dem Bildschirm ausgegebene Bild sichtbar. So kann der Benutzer weiterhin wie bei einem Glasfrontautomat die Waren begutachten und die Warenausgabe verfolgen, ohne dass Umwelteinflüsse wie das Sonnenlicht auf die gelagerten Waren einwirken.

Vorteilhafte Ausgestaltungen und Weiterbildungen ergeben sich aus den weiteren Unteransprüchen sowie aus der Beschreibung unter Bezugnahme auf die Figuren der Zeichnung.

In einer Ausführungsform, die nicht Teil der beanspruchten Erfindung ist, weist die Kameraeinrichtung zumindest eine Kamera auf, die direkt auf die im Innenraum gelagerten Warenprodukte ausgerichtet ist. So kann für jedes Warenfach zumindest eine an der Gehäusetür Kamera vorgesehen sein, welche auf die Warenfächer, in der die Warenprodukte gelagert sind, ausgerichtet sind. Somit ist diese Ausbildung strukturell einfach und durch den starken Preisverfall von Miniaturkameras der letzten Jahre auch kostengünstig zu realisieren. Bei einer Mehrzahl von Kameras können die einzeln erfassten Bilder zu einem Gesamtbild umgewandelt und auf dem Bildschirm dargestellt werden. Diese Umwandlung benötigt nur ein Minimum an elektronischer Datenverarbeitung und ermöglicht somit kostengünstige und robuste Elektronik mit wenig Stromverbrauch.

Erfindungsgemäß weist die Kameraeinrichtung zumindest eine Kamera sowie zumindest einen Spiegel auf, wobei die Kamera auf den Spiegel ausgerichtet ist und wobei der Spiegel derart an dem Gehäuse angebracht ist, dass die auf den Spiegel ausgerichtete Kamera indirekt die im Innenraum gelagerten Warenprodukte erfassen kann. So kann zum Beispiel die Kamera an der Ausgabeseite der Warenfächer im zentralen Bereich angeordnet und auf den Spiegel ausgerichtet sein, welcher an der Innenseite der Gehäusetür angebracht ist. Durch diese Anordnung kann die zumindest eine Kamera mehr als ein Warenfach erfassen, womit die Zahl der benötigten Kameras zur Erfassung der gewünschten Warenprodukte verringert wird. So können Kosten und Energieverbrauch gesenkt werden.

In einer weiteren bevorzugten Ausgestaltung ist die Kamera als Weitwinkelkamera ausgebildet. Solch eine Weitwinkelkamera ist durch den vergrößerten Blickwinkel in der Lage, eine Mehrzahl von Warenfächern zu erfassen. Somit dient diese Ausbildung ebenfalls dazu, die Zahl der benötigten Kameras zur Erfassung der gewünschten Warenprodukte zu verringern, wodurch Kosten und Energieverbrauch gesenkt werden.

In einer weiteren bevorzugten Ausgestaltung ist der Spiegel als konvexer Spiegel ausgebildet. Ein konvexer Spiegel, der auch Wölbspiegel oder Zerstreuungsspiegel genannt wird, vergrößert den Blickwinkel. Dieser Weitwinkeleffekt überträgt sich dadurch auf die auf den Spiegel gerichtete Kamera. Das von der Kamera erfasste Bild sieht dadurch einen vergrößerten Blickwinkel ein und erfasst somit eine noch größere Zahl an Warenfächern. Somit dient diese Ausbildung ebenfalls dazu, die Zahl der benötigten Kameras zur Erfassung der gewünschten Warenprodukte zu verringern, wodurch Kosten und Energieverbrauch gesenkt werden.

Erfindungsgemäß ist eine Einrichtung zur Bildbearbeitung vorgesehen, die dazu ausgebildet ist, eine vom Spiegel und/oder von der Kamera bewirkte Verzerrung des Bildes zu entzerren. Diese Bildbearbeitung ist vorzugsweise als Bestandteil der Kameraeinrichtung ausgebildet. Durch die Entzerrung können die erfassten Warenprodukte entzerrt auf dem Bildschirm abgebildet werden, wodurch ein Kunde die Waren besser erkennen kann und schließlich ein gesteigertes Benutzererlebnis empfindet.

In einer weiteren bevorzugten Ausgestaltung ist eine Einrichtung zur Bildbearbeitung vorgesehen, die dazu ausgebildet ist, von der Kameraeinrichtung erfasste Bilder derart nachzubearbeiten, dass die erfassten Warenprodukte formecht auf dem Bildschirm ausgegeben werden. Hierbei bedeutet formecht, dass die Warenprodukte bezüglich Form, Kontrast, Kontur, Farbe und/oder Größe (z.B. Ausgabe im Maßstab 1:1 oder in anderem Maßstab (zoom-in, zoom-out)) dargestellt werden. So können insbesondere der Kontrast, die Kontur und die Farbe möglichst originalgetreu oder modifiziert hervorgehoben abgebildet werden, um sie für einen Kunden deutlicher und attraktiver erscheinen. Diese Bildbearbeitung dient somit der Steigerung des Verkaufs sowie einem gesteigerten Benutzererlebnis für den Kunden.

In einer weiteren bevorzugten Ausgestaltung ist eine Steuereinrichtung vorgesehen, welche mit dem Bildschirm und vorzugsweise auch mit der Kameraeinrichtung gekoppelt ist und welche derart ausgebildet ist, die Ausgabe von Bildern durch den Bildschirm gemäß zumindest einem Betriebsmodus zu steuern. So kann mit der Steuereinrichtung ein Betriebsmodus, wie zum Beispiel das Abbilden des Innenraums auf dem Bildschirm zeitlich gesteuert werden. So kann während der Zeit, an der das Abbilden der Innenräume nicht notwendig ist, der Bildschirm abgeschaltet werden. Damit ermöglicht die Steuereinrichtung ein flexibleres Abbilden auf dem Bildschirm, welches u.a. zur Energieersparnis genutzt werden kann.

In einer weiteren bevorzugten Ausgestaltung ist die Steuereinrichtung dazu ausgebildet, in einem ersten Betriebsmodus eine von der Kameraeinrichtung aufgenommene Bildsequenz als Live-Bild auszugeben und in einem zweiten Betriebsmodus ein von der Kameraeinrichtung aufgenommenes Bild als Stand-Bild auszugeben. In dem ersten Betriebsmodus erhält der Kunde per Live-Bild Informationen über die gelagerten Waren im Innenraum. Dieser erste Betriebsmodus dient dazu, sowohl die Sicherheit einer richtigen Kaufentscheidung des Kunden zu erhöhen, als auch ein gesteigertes Benutzererlebnis zu erzeugen, welches insbesondere bei der live dargestellten Warenherausgabe einhergeht. Mit dem zweiten Betriebsmodus wird Energie eingespart, weil die Kameraeinrichtung während des Abbildens des Standbildes nicht aktiv ist und abgeschaltet werden kann. Zudem kann das Standbild, insbesondere nachts und/oder bei Dunkelheit, abgedunkelt dargestellt werden, wodurch eine weitere Energieersparnis entsteht.

In einer weiteren bevorzugten Ausgestaltung ist eine Sensoreinrichtung vorgesehen, die derart am Verkaufsautomaten angebracht ist und derart ausgebildet ist, um Personen in der Nähe des Verkaufsautomaten zu erfassen. So kann der Verkaufsautomat zum Beispiel in einen Energiesparmodus schalten, solange die Sensoreinrichtung keine Personen in der Nähe des Verkaufsautomaten erfasst hat.

In einer weiteren bevorzugten Ausgestaltung ist die Sensoreinrichtung mit der Steuereinrichtung kommunikativ gekoppelt, um der Steuereinrichtung eine Sensorinformation von erfassten Personen in der Nähe des Verkaufsautomaten weiterzuleiten, wobei die Steuereinrichtung dazu ausgebildet ist, den Bildschirm abhängig von der Sensorinformation von einem Betriebsmodus in einen anderen Betriebsmodus zu schalten. Insbesondere kann der Verkaufsautomat zum Beispiel so ausgestaltet werden, dass im zweiten Betriebsmodus ein Standbild, kein Bild oder Werbung auf dem Bildschirm abgebildet wird, kein Licht im Innenraum angeschaltet wird, und weitere Funktionen deaktiviert sind. Bei der Erfassung von Personen in der Nähe des Verkaufsautomaten wird dieser dann in den ersten Betriebsmodus geschaltet, in dem ein Live-Bild auf dem Bildschirm abgebildet, Licht im Innenraum angeschaltet und weitere Funktionen aktiviert werden. Auf diese Weise wird der Energieverbrauch gesenkt, wovon insbesondere Stand-Alone Automaten profitieren,

In einer weiteren bevorzugten Ausgestaltung weist der Bildschirm eine Benutzer-Eingabeeinrichtung auf, die insbesondere als Touch-Screen ausgebildet ist, über welche ein Benutzer mit dem Verkaufsautomaten in Kommunikation treten kann und über welche insbesondere Warenprodukte auswählbar sind. Die Benutzer-Eingabeeinrichtung ermöglicht dem Kunden, sein bevorzugtes Warenprodukt auszuwählen. Die bevorzugte Ausbildung der Benutzer-Eingabeeinrichtung als Touch-Screen kann so eingerichtet werden, dass diese in dem Bildschirm integriert ist, es sich bei dem Bildschirm also um einen berührungsempfindlichen Bildschirm handelt. Das hat den Vorteil, dass der Bildschirm zwei Funktionen erfüllt und somit kein zusätzliches Bauteil in den Verkaufsautomaten eingefügt werden muss. Es verringert somit die Wahrscheinlichkeit einer Bauteilstörung und erhöht die Verlässlichkeit des Verkaufsautomaten. Weiterhin wird so die Eingabe sehr einfach gestaltet und ist für den Kunden intuitiv bedienbar.

In einer weiteren bevorzugten Ausgestaltung ist die Benutzer-Eingabeeinrichtung mit der Steuereinrichtung kommunikativ gekoppelt, um der Steuereinrichtung eine Information über die Benutzerauswahl weiterzuleiten, wobei die Steuereinrichtung dazu ausgebildet ist, auf dem Bildschirm eine Warenproduktinformationen gemäß der Benutzerauswahl auszugeben. Durch die Ausgabe von Wareninformationen kann sich der Kunde zuerst genauer über das Warenprodukt informieren bevor er eine Kaufentscheidung trifft. Diese Ausbildung erhöht insgesamt die dem Kunden zur Verfügung stehenden Möglichkeiten des Verkaufsautomaten und somit seine Zufriedenheit.

In einer weiteren bevorzugten Ausgestaltung weist das Gehäuse eine frontseitige Gehäusetür auf, welche den Bildschirm beinhaltet oder in welcher der Bildschirm integriert oder auf welcher der Bildschirm angebracht ist. Die Gehäusetür an der Frontseite des Gehäuses ermöglicht das einfache Auffüllen oder austauschen der gelagerten Warenprodukte. Somit wird die Wartung des Automaten erleichtert. Mit dieser Ausgestaltung ist es außerdem möglich, die wesentlichen Funktionen für den Betrieb und die Instandhaltung des Verkaufsautomaten nur über die Frontseite durchzuführen. So kann der Verkaufsautomat zum Beispiel in einer Nische aufgestellt werden, welche nur einen Zugang zu der Frontseite zulässt. Hierdurch wird die Sicherheit vor Schäden durch Vandalismus und Einbrüchen erhöht.

In einer weiteren bevorzugten Ausgestaltung ist die frontseitige Gehäusetür thermisch isoliert und/oder weist eine durchgängig metallische Frontplatte auf. Durch die thermische Isolierung der Gehäusetür werden die Umwelteinflüsse auf die gelagerten Warenprodukte weiter reduziert. Insbesondere wird der Stromverbrauch von einer Kühlung im Innenraum bei gekühlten Waren reduziert. Weiterhin kann eine harte Metallschicht allseitig um den Innenraum des abgeschlossenen Gehäuses angebracht werden, welche ein Eindringen von außen erschwert. Somit ermöglicht diese Ausgestaltung einen einbruchssichereren Verkaufsautomaten.

In einer weiteren bevorzugten Ausgestaltung ist der Innenraum vollständig thermisch isoliert. Die Ausgestaltung der Wanddicke des Gehäuses erlaubt es, eine relativ dicke Schicht eines Wärmeisolierungsmaterials allseitig zu integrieren damit maximale thermische Isolierung erreicht wird. Das reduziert den Stromverbrauch, insbesondere bei einer Ausgestaltung des Verkaufsautomaten als Kaltgetränkeautomaten mit einer Kühlung zu heißen Jahreszeiten. Ein geringer Stromverbrauch ist für Stand-Alone-Verkaufsautomaten essentiell wichtig.

In einer weiteren bevorzugten Ausgestaltung erfolgt der Schritt des optischen Anzeigens durch eine Steuereinrichtung, die mit dem Bildschirm und mit der Kameraeinrichtung kommunikativ gekoppelt ist, und dabei ein von der Kameraeinrichtung aufgenommenes Live-Bild gemäß einem ersten Betriebsmodus auf den Bildschirm abbildet. So kann ein Kunde die aktuell vorhandenen Warenprodukte einsehen, was dem Kunden Sicherheit über die im Verkaufsautomaten verfügbaren Waren gibt. Außerdem kann der Kunde eine Ausgabe eines ausgewählten Warenproduktes am Bildschirm live mitverfolgen, was zu einem gesteigerten Benutzererlebnis führt.

In einer weiteren bevorzugten Ausgestaltung wird der Schritt des Erfassens durch eine Sensoreinrichtung, die mit der Steuereinrichtung kommunikativ gekoppelt ist, ausgelöst, wenn Personen in der Nähe des Verkaufsautomaten von der Sensoreinrichtung erfasst werden und ein Signal von der Sensoreinrichtung an die Steuereinrichtung weitergeleitet wird. Mit dieser Ausgestaltung kann die Steuereinrichtung intelligent auf potentielle Kunden reagieren. So kann sie zum Beispiel das Live-Bild erst dann auf den Bildschirm abbilden, wenn potentielle Kunden in der Nähe erfasst wurden. Damit wird die Aufmerksamkeit der Kunden erhöht was sich potentiell verkaufsfördernd auswirkt.

In einer weiteren bevorzugten Ausgestaltung wird ein von der Kameraeinrichtung aufgenommenes Standbild gemäß einem zweiten Betriebsmodus auf den Bildschirm abbildet, wenn keine Personen in der Nähe des Verkaufsautomaten von der Sensoreinrichtung erfasst werden. So kann die Kamera während des zweiten Betriebsmodus abgeschaltet werden, wodurch der Stromverbrauch des Verkaufsautomaten gesenkt wird. Trotzdem bleibt der Verkaufsautomat mit dem abgebildeten Standbild als solcher erkennbar und kann somit weiterhin noch potentielle Kunden in größerer Entfernung anziehen. Auch kann das Standbild abgedunkelt abgebildet werden, wodurch noch weitere Energie gespart wird.

In einer weiteren bevorzugten Ausgestaltung werden Informationen eines Warenprodukts gemäß einer Eingabe eines Benutzers angezeigt. Damit kann sich der Benutzer zunächst noch genauer über die Ware informieren, bevor er eine Kaufentscheidung trifft. Bevorzugt wird die Eingabe über den Bildschirm eingegeben, zum Beispiel durch Drücken auf die im Live-Bild abgebildeten Ware oder einer angrenzend platzierten eingeblendeten und mit z.B. "Info" markierten Fläche.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische Frontansicht eines ersten Ausführungsbeispiels eines erfindungsgemäßen Warenverkaufsautomaten;
- Fig. 2: ein zweites Ausführungsbeispiel des erfindungsgemäßen Warenverkaufsautomaten in Form eines seitlichen Schnittbildes;
- Fig. 3: ein Beispiel eines nicht-erfindungsgemäßen Verkaufsautomaten in Form eines seitlichen Schnittbildes;
- Fig. 4: ein Blockschaltbild eines vierten Ausführungsbeispiels des erfindungsgemäßen Warenverkaufsautomaten;
- Fig. 5: eine schematische perspektivische Ansicht eines fünften Ausführungsbeispiels des Warenverkaufsautomaten mit geöffneter Gehäusetür;
- Fig. 6: anhand eines Ablaufdiagramms ein erfindungsgemäßes Verfahren zum Betreiben eines solchen Warenverkaufsautomaten.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausführt ist -jeweils mit denselben Bezugszeichen versehen.

### BESCHREIBUNG VON AUSFÜHRUNGSBEISPIELEN

Figur 1 zeigt den Aufbau eines ersten Ausführungsbeispiels eines erfindungsgemäßen Warenverkaufsautomaten 1 zur Ausgabe von Warenprodukten 6, nachfolgend kurz als Verkaufsautomat 1 bezeichnet.

Der Verkaufsautomat, der hier mit Bezugszeichen 1 bezeichnet ist, sei zum Beispiel als Kaltgetränkeautomat 1 ausgebildet. Der Getränkeautomat 1 umfasst ein Gehäuse 2, an dessen Frontseite 3 sich ein großflächiger Bildschirm 4 befindet. Dieser bildet den Innenraum 5 des Gehäuses 2 ab, in dem verschiedene Warenprodukte 6 vorgesehen sind. Über ein abgebildetes Live-Bild kann ein potentieller Kunde von außen den Innenraum 5 des Verkaufsautomaten 1 begutachten, ohne dass eine Glasscheibe an der Frontseite 3 benötigt wird. Ein Kunde ist damit auch ohne die Glasscheibe in der Lage, die verschiedenen, im Innenraum 5 vorgesehenen Warenprodukte 6 vor dem Kauf zu begutachten und darüber hinaus auch nach einer Auswahl einen Ausgabevorgang zu verfolgen.

Die Warenprodukte 6 sind im Innenraum 5 in übereinander und nebeneinander angeordneten Warenfächern 7 magaziniert. Die Entnahme der Warenprodukte 6 aus den Warenfächern 7 erfolgt in an sich bekannter Weise unter Verwendung einer entsprechenden, verstellbaren, hier nicht gezeigten Handhabungsvorrichtung und einer Ausgabeeinrichtung 8, aus der ein ausgewähltes Warenprodukt 6 entnommen werden kann.

Der Verkaufsautomat 1 weist darüber hinaus eine Bedieneinrichtung auf, die in diesem Ausführungsbeispiel als berührungsempfindliche Eingabefunktion in den Bildschirm 4 integriert ist. Die Bedieneinrichtung kann allerdings auch zum Beispiel eine Taste, eine Tastatur, ein als Touch-Screen ausgebildeter Teilbereich des Bildschirms, ein vom Bildschirm separates Touch-Screen oder dergleichen sein. Der Benutzer kann über den Bildschirm 4 durch Berühren an zum Beispiel der abgebildeten Ware 6 eine Eingabe tätigen. Beispielsweise kann er über den Bildschirm angeben, welches Getränk er kaufen möchte, oder ob er noch mehr Informationen über das Getränk angezeigt haben möchte. Nach einem Kauf wird das entsprechende Warenprodukt 6 dann über die Ausgabeeinrichtungen 8 ausgegeben.

Der erfindungsgemäße Verkaufsautomat 1 weist eine Vielzahl von Sensoren 9 - 11 auf. Die Sensoren 9 - 11 sind dazu ausgebildet, in an sich bekannter Weise jeweils zumindest einen Messgröße zu erfassen. Zum Beispiel können ein Näherungssensor 9, ein Temperatursensor 10 und ein Füllstandssensor 11 vorgesehen sein.

Über den Näherungssensor 9 lässt sich detektieren, ob sich eine Person dem Verkaufsautomaten 1 nähert oder etwa auch wieder entfernt. Auch kann dieser noch zusätzlich ausgebildet sein, die Stärke des Umgebungslichts zu erfassen.

Über den Temperatursensor 10 lässt sich die Innenraumtemperatur des Verkaufsautomat 1 detektieren und in Kombination mit einer (hier nicht gezeigten) Kühlungssteuerung die Innenraumtemperatur des Verkaufsautomat 1 einstellen. Beispielsweise kann auch eine Mehrzonenkühlung vorgesehen sein, bei dem die einzelnen Warenebenen unterschiedlich gekühlt werden.

Mittels des Füllstandssensor 11 lässt sich der Füllstand eines jeweiligen Warenfaches 6 erkennen. Der Füllstandssensor 11 kann zum Beispiel als Gewichtssensor, als Kamera, als Lichtschranke in Verbindung mit einem Zähler, etc. ausgebildet sein.

Figur 2 zeigt ein erfindungsgemäßes Ausführungsbeispiel des erfindungsgemäßen Warenverkaufsautomaten 1 in Form eines seitlichen Schnittbildes.

Der Verkaufsautomat 1 weist eine Kameraeinrichtung 20 auf die im Innenraum 5 des Verkaufsautomaten angeordnet ist. Die Kameraeinrichtung 20 kann über eine Kamera 20 oder über mehrere Kameras 20 verfügen, die zum Beispiel vor jedem Warenfach platziert sind und auf die Warenprodukte gerichtet sind. In dem gezeigten Ausführungsbeispiel erfasst nur eine als Weitwinkelkamera ausgebildete Kamera 20 über einen Spiegel 21 indirekt, über eine Reflexion, die Warenprodukte 6 jedes Warenfachs 7. Der Spiegel 21 kann dabei ein ebener Spiegel mit größenerhaltendem Abbilden sein, oder ein konvex gewölbter Spiegel, der verkleinert abbildet, aber dafür einen vergrößerten Blickwinkel bereitstellt, sein. Der Spiegel 21 befindet sich dabei an der Innenseite der Frontseite 3 des Getränkeautomaten 1. Auch können mehr als ein Spiegel 21 im Innenraum 5 implementiert sein und die Warenprodukte 6 über ein Spiegelsystem mit einer Vielzahl von Reflexionen von der Kamera erfasst werden.

Eine Bildbearbeitung (hier nicht gezeigt) entzerrt die von der Kamera erfassten Bilder und stellt die Warenprodukte formecht auf dem Bildschirm dar. Somit kann ein Kunde ohne Probleme die Warenprodukte erkennen und eine Auswahl treffen.

Der Verkaufsautomat 1 verfügt außerdem über zumindest eine Beleuchtungseinrichtung 22, mit dem die Waren 6 beleuchtet werden. Dies geschieht vorzugsweise dann, wenn die Kamera ein Bild erfasst, was zum Beispiel bei einem Nähern eines potentiellen Kunden 23 der Fall ist.

Figur 3 zeigt ein Beispiel eines nicht-erfindungsgemäßen Verkaufsautomaten 1 in Form eines seitlichen Schnittbildes.

Dieses Ausführungsbeispiel des Verkaufsautomaten entspricht außer den folgenden Änderungen dem Verkaufsautomaten der Fig. 2. Es wurde der Spiegel 21 entfernt und die Kamera 20 durch eine Weitwinkelkamera 30 ersetzt. Dabei ist die Weitwinkelkamera ebenso wie der Spiegel 21 an der Innenseite der Frontseite 3 in einem zentralen Bereich angebracht und auf die Warenprodukte 6 ausgerichtet. Die Weitwinkelkamera 30 weist dabei ein Weitwinkelobjektiv wie z.B. ein Fischaugenobjektiv auf, so dass ein möglichst großer Blickwinkel erreicht wird. Damit ist die Kamera in der Lage, Warenprodukte 6 aus allen Warenfächern 7 des Verkaufsautomaten 1 zu erfassen.

Die erfassten Bilder werden anschließend mit einer Bildverarbeitung so weiterverarbeitet, dass die von der Kameraeinrichtung erfassten Bilder derart nachbearbeitet sind, dass die erfassten Warenprodukte formecht auf dem Bildschirm ausgegeben werden. So kann ein Kunde ohne Probleme die Warenprodukte erkennen und eine Auswahl treffen.

Fig. 4 ein Blockschaltbild eines vierten Ausführungsbeispiels des erfindungsgemäßen Warenverkaufsautomaten 1.

Für die Steuerung der Funktionen des Verkaufsautomaten 1 ist eine Steuereinrichtung 30 vorgesehen, die unter anderem mit den jeweiligen Sensoren 9 - 11 gekoppelt ist. Die Steuereinrichtung 30 ist in Form z.B. eines Controllers dazu ausgelegt, die von den Sensoren 9 - 11 aufgenommenen Sensorsignale aufzunehmen und auszuwerten. Auch sind der Bildschirm 4, die Kamera 20 und die Beleuchtungseinrichtung 22 mit der Steuereinrichtung 40 gekoppelt. Bei der bevorzugten Ausbildung des Bildschirms 6 als Touchscreen kann die Steuereinrichtung 40 sowohl von der Kamera 20 erfasste Bilder an den Bildschirm 4 zur Abbildung weiterleiten, als auch auf dem Bildschirm 4 getätigte Eingaben aufnehmen. So kann zum Beispiel ein Kaufwunsch an eine Warenausgabeeinrichtung (hier nicht gezeigt) weitergeleitet werden.

Die Steuereinrichtung 40 kann unter Aufnahme der Signale des Näherungssensors 9 die Betriebsmodi des Bildschirms 4 steuern. So wird der Bildschirm 4 bevorzugt in den Standby-Modus geschaltet, wenn der Näherungssensor 9 keine Personen in der Nähe des Verkaufsautomaten 1 erfasst. Auch kann die Steuereinrichtung 30 eine Lichtstärke des auf dem Bildschirm 4 abgebildeten Bildes gemäß der von dem Näherungssensor 9 erfassten Beleuchtungsstärke der Umgebung angepasst werden.

Fig. 5 zeigt eine schematische perspektivische Ansicht eines fünften Ausführungsbeispiels des Warenverkaufsautomaten 1 mit geöffneter Gehäusetür 50;

Die als Weitwinkelkamera ausgebildete Kamera 20 ist im zentralen Bereich des Innenraums 5 angeordnet und ist auf den an der Innenseite der Gehäusetür 50 befestigten Spiegel 21 gerichtet. Die Gehäusetür 50 ist verschließbar ausgebildet und wird vorzugsweise bei einer Auffüllung der Warenfächer 7 und/oder anderen Wartungsarbeiten geöffnet.

Fig. 6 zeigt anhand eines Ablaufdiagramms ein Beispiel eines erfindungsgemäßen Verfahrens zum Betrieb des erfindungsgemäßen Verkaufsautomaten 1. Das Verfahren weist die folgenden Schritte auf:
In einem ersten Schritt S1 wird der Verkaufsautomat 1 aus einem Standby-Modus in einen aktiven Modus geschaltet. Auslöser kann ein Signal von dem Näherungssensor 9 sein, der eine Person in der Nähe des Verkaufsautomaten 1 detektiert hat. Hierbei wird der Bildschirm 4 von einem Standbild oder gar keinem Bild zu einem Live-Bild des Innenraums 5 des Verkaufsautomaten 1, welches die Kameraeinrichtung 20 erfasst, geschaltet.

In einem nächsten Schritt S2 wird ein Kauf einer Ware 6, wie z.B. ein Kaltgetränk, vorgenommen. So wird eine Ware 6 am Bildschirm 4 ausgewählt und nach Bezahlung ausgegeben. Hierbei wird weiterhin das Live-Bild vom Innenraum 5 des Verkaufsautomaten 1 auf dem Bildschirm 4 abgebildet, so dass der Kunde 23 die Herausgabe der Ware 6 live mitverfolgen kann.

Alternativ kann in einem Schritt S3 ein Kunde sich zunächst Informationen über die Ware 6 anzeigen lassen. Diese Anzeige kann zum Beispiel durch Berühren einer dazu markierten Fläche auf dem Bildschirm 4 ausgelöst werden. Daraufhin schaltet sich der Bildschirm in einen weiteren Modus, indem nur die Informationen über die Ware 6, oder zum Beispiel das Live-Bild verkleinert, und detaillierte Informationen der Ware 6 auf den größten Teil des Bildschirms 4 abgebildet werden.

Anschließend wird in einem nächsten Schritt S4 nach Prüfung der Informationen der Kauf des Getränks vollzogen und der Bildschirm schaltet zurück zum Live-Bild des Innenraums 5, so dass die Ausgabe der Ware 6 live vom Kunden 23 verfolgt werden kann.

Anschließend wird in einem nächsten Schritt S5 der Verkaufsautomat 1 wieder in den Standby-Modus geschaltet, bevorzugt wenn sich der Kunde vom Verkaufsautomaten entfernt hat.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Ferner sind die angegebenen Sensorarten und -typen lediglich beispielhaft zu verstehen. Es versteht sich von selbst, dass auch andere Sensortypen und -arten als intelligente Sensoren zum Einsatz kommen können, sofern diese die Fähigkeit zur Eigendiagnose inne haben.

### Bezugszeichenliste

- 1: Verkaufsautomat
- 2: Gehäuse
- 3: Frontseite
- 4: Bildschirm
- 5: Innenraum
- 6: Warenprodukte
- 7: Warenfach
- 8: Warenausgabefach
- 9: intelligenter Sensor, Näherungssensor
- 10: intelligenter Sensor, Temperatursensor
- 11: intelligenter Sensor, Füllstandssensor
- 20: Kamera
- 21: Spiegel
- 22: Beleuchtungseinrichtung
- 23: Kunde
- 30: Weitwinkelkamera
- 40: Steuereinrichtung
- 50: Gehäusetür
- S1 - S6: Verfahrensschritte

## Patentansprüche

1. Warenverkaufsautomat (1),
mit einem abgeschlossenen Gehäuse (2) mit einem Innenraum (5) zur Lagerung von Warenprodukten (6),
mit einer Kameraeinrichtung (20; 30), die im Innenraum (5) angeordnet ist und die derart auf die im Innenraum (5) gelagerten und zum Verkauf vorgesehenen Warenprodukte (6) ausgerichtet ist, dass zumindest ein Teil der gelagerten Warenprodukte (6) von der Kameraeinrichtung (20; 30) erfassbar sind,
mit einem Bildschirm (4), welcher mit der Kameraeinrichtung (20; 30) derart gekoppelt ist, um ein Bild oder mehrere Bilder der von der Kameraeinrichtung (20; 30) erfassten und zum Verkauf vorgesehenen Warenprodukte (6) auszugeben, welcher derart am Gehäuse (2) angebracht ist, dass vom Bildschirm (4) ausgegebene Bilder der im Innenraum (5) des abgeschlossenen Gehäuses (2) gelagerten Warenprodukte (6) dennoch von einer vor dem Warenverkaufsautomaten (1) stehenden Person sichtbar sind,
wobei die Kameraeinrichtung (20; 30) zumindest eine Kamera (20) sowie zumindest einen Spiegel (21) aufweist, wobei die Kamera (20) auf den Spiegel (21) ausgerichtet ist und wobei der Spiegel (21) derart an dem Gehäuse (2) angebracht ist, dass die auf den Spiegel (21) ausgerichtete Kamera (20) indirekt die im Innenraum (5) gelagerten Warenprodukte (6) erfassen kann,
wobei eine Einrichtung zur Bildbearbeitung vorgesehen ist, die dazu ausgebildet ist, eine von dem Spiegel (21) und/oder von der Kamera (20; 30) bewirkte Verzerrung des Bildes zu entzerren.

2. Warenverkaufsautomat (1) nach Anspruch 1,
**dadurch gekennzeichnet,**
**dass** die Kamera (20; 30) als Weitwinkelkamera (30) ausgebildet ist.

3. Warenverkaufsautomat (1) nach Anspruch 1 oder 2,
**dadurch gekennzeichnet,**
**dass** der Spiegel (21) als konvexer Spiegel (21) ausgebildet ist.

4. Warenverkaufsautomat (1) nach einem der Ansprüche 1 bis 3,
**dadurch gekennzeichnet,**
**dass** eine Einrichtung zur Bildbearbeitung vorgesehen ist, die dazu ausgebildet ist, von der Kameraeinrichtung (20; 30) erfasste Bilder derart nachzubearbeiten, dass die erfassten Warenprodukte (6) formecht auf dem Bildschirm (4) ausgegeben werden.

5. Warenverkaufsautomat (1) nach einem der vorherigen Ansprüche,
**dadurch gekennzeichnet,**
**dass** eine Steuereinrichtung (40) vorgesehen ist, welche mit dem Bildschirm (4) und vorzugsweise auch mit der Kameraeinrichtung (20; 30) gekoppelt ist und welche derart ausgebildet ist, die Ausgabe von Bildern durch den Bildschirm (4) gemäß zumindest einem Betriebsmodus zu steuern, wobei
die Steuereinrichtung (40) insbesondere dazu ausgebildet ist, in einem ersten Betriebsmodus eine von der Kameraeinrichtung (20; 30) aufgenommene Bildsequenz als Live-Bild auszugeben und in einem zweiten Betriebsmodus ein von der Kameraeinrichtung (20; 30) aufgenommenes Bild als Stand-Bild auszugeben.

6. Warenverkaufsautomat (1) nach einem der vorherigen Ansprüche,
**dadurch gekennzeichnet,**
**dass** eine Sensoreinrichtung (9) vorgesehen ist, die derart am Verkaufsautomat (1) angebracht ist und derart ausgebildet ist, um Personen in der Nähe des Warenverkaufsautomaten (1) zu erfassen.

7. Warenverkaufsautomat (1) nach Anspruch 6 in Verbindung mit Anspruch 5,
**dadurch gekennzeichnet,**
**dass** die Sensoreinrichtung (9) mit der Steuereinrichtung (40) kommunikativ gekoppelt ist, um der Steuereinrichtung (40) eine Sensorinformation von erfassten Personen in der Nähe des Warenverkaufsautomaten (1) weiterzuleiten, wobei die Steuereinrichtung (40) dazu ausgebildet ist, den Bildschirm (4) abhängig von der Sensorinformation von einem Betriebsmodus in einen anderen Betriebsmodus zu schalten.

8. Warenverkaufsautomat (1) nach einem der vorherigen Ansprüche,
**dadurch gekennzeichnet,**
**dass** der Bildschirm (4) eine Benutzer-Eingabeeinrichtung aufweist, die insbesondere als Touch-Screen ausgebildet ist, über welche ein Benutzer mit dem Warenverkaufsautomaten (1) in Kommunikation treten kann und über welche insbesondere Warenprodukte (6) auswählbar sind.

9. Warenverkaufsautomat (1) nach Anspruch 8 in Verbindung mit den Ansprüchen 5 und 7,
**dadurch gekennzeichnet,**
**dass** die Benutzer-Eingabeeinrichtung mit der Steuereinrichtung (40) kommunikativ gekoppelt ist, um der Steuereinrichtung (40) eine Information über die Benutzerauswahl weiterzuleiten, wobei die Steuereinrichtung (40) dazu ausgebildet ist, auf dem Bildschirm (4) eine Warenproduktinformation gemäß der Benutzerauswahl auszugeben.

10. Warenverkaufsautomat (1) nach einem der vorherigen Ansprüche,
**dadurch gekennzeichnet,**
**dass** das Gehäuse (2) eine frontseitige Gehäusetür (50) aufweist, welche den Bildschirm (4) beinhaltet oder in welcher der Bildschirm (4) integriert oder auf welcher der Bildschirm (4) angebracht ist, wobei
die frontseitige Gehäusetür (2) insbesondere thermisch isoliert ist und/oder insbesondere eine durchgängig metallische Frontplatte aufweist.

11. Warenverkaufsautomat (1) nach einem der vorherigen Ansprüche,
**dadurch gekennzeichnet,**
**dass** der Innenraum (5) vollständig thermisch isoliert ist.

12. Verfahren zum Betreiben eines Warenverkaufsautomaten, insbesondere eines Warenverkaufsautomaten (1) nach einem der Ansprüche 1 bis 11, mit den Schritten:
Erfassen zumindest eines Teils von im Inneren eines Warenverkaufsautomaten (1) gelagerten und zum Verkauf vorgesehenen Warenprodukte (6) mittels einer in einem Innenraum (5) eines abgeschlossenen Gehäuses (2) des Warenverkaufsautomaten (1) befindlichen Kameraeinrichtung (20; 30);
optisches Anzeigen der erfassten und zum Verkauf vorgesehenen Warenprodukte (6) auf einem Bildschirm (4) des Warenverkaufsautomaten (1), so dass auf dem Bildschirm (4) ausgegebene Bilder der im Innenraum (5) des abgeschlossenen Gehäuses (2) gelagerten Warenprodukte (6) dennoch von einer vor dem Warenverkaufsautomaten (1) stehenden Person sichtbar sind,
wobei die Kameraeinrichtung (20; 30) zumindest eine Kamera (20) sowie zumindest einen Spiegel (21) aufweist, wobei die Kamera (20) auf den Spiegel (21) ausgerichtet ist und wobei der Spiegel (21) derart an dem Gehäuse (2) angebracht ist, dass die auf den Spiegel (21) ausgerichtete Kamera (20) indirekt die im Innenraum (5) gelagerten Warenprodukte (6) erfassen kann,
wobei eine Einrichtung zur Bildbearbeitung vorgesehen ist, die dazu ausgebildet ist, eine von dem Spiegel (21) und/oder von der Kamera (20; 30) bewirkte Verzerrung des Bildes zu entzerren.

13. Verfahren nach Anspruch 12,
**dadurch gekennzeichnet,**
**dass** der Schritt des optischen Anzeigens durch eine Steuereinrichtung (40), die mit dem Bildschirm (4) und mit der Kameraeinrichtung (20; 30) kommunikativ gekoppelt ist, erfolgt, und dabei ein von der Kameraeinrichtung (20; 30) aufgenommenes Live-Bild gemäß einem ersten Betriebsmodus auf den Bildschirm (4) abbildet,
wobei der Schritt des Erfassens insbesondere durch eine Sensoreinrichtung (9), die mit der Steuereinrichtung (40) kommunikativ gekoppelt ist, ausgelöst wird, wenn Personen in der Nähe des Warenverkaufsautomaten (1) von der Sensoreinrichtung (9) erfasst werden und ein Signal von der Sensoreinrichtung (9) an die Steuereinrichtung (40) weitergeleitet wird,
wobei insbesondere ein von der Kameraeinrichtung (20; 30) aufgenommenes Standbild gemäß einem zweiten Betriebsmodus auf den Bildschirm (4) abbildet wird, wenn keine Personen in der Nähe des Warenverkaufsautomaten (1) von der Sensoreinrichtung (9) erfasst werden.

## Claims

1. Vending machine (1),
comprising a sealed housing (2) having an interior space (5) for storing vending products (6),
comprising a camera device (20; 30) arranged in the interior space (5) and directed towards the vending products (6) stored in the interior space (5) and provided for sale in such a way that at least a portion of the stored vending products (6) can be captured by the camera device (20; 30), comprising a screen (4) coupled to the camera device (20; 30), so as to output one or more images of the vending products (6) captured by the camera device (20; 30) and provided for sale, and attached to the housing (2) in such a way that images, outputted by the screen (4), of the vending products (6) stored in the interior space (5) of the sealed housing (2) are still visible to a person standing in front of the vending machine (1),
wherein the camera device (20; 30) has at least one camera (20) and at least one mirror (21), the camera (20) being directed towards the mirror (21) and the mirror (21) being attached to the housing (2) in such a way that the camera (20) directed towards the mirror (21) can indirectly capture the vending products (6) stored in the interior space (5),
wherein a device for image processing is provided, which is configured to undo distortion of the image due to the mirror (21) and/or the camera (20; 30).

2. Vending machine (1) according to claim 1,
**characterised**
**in that** the camera (20; 30) is configured as a wide-angle camera (30).

3. Vending machine according to either claim 1 or claim 2,
**characterised**
**in that** the mirror (21) is configured as a convex mirror (21) .

4. Vending machine (1) according to any of claims 1 to 3,
**characterised**
**in that** a device for image processing is provided, which is configured to post-edit images captured by the camera device (20; 30) in such a way that the captured vending products (6) are outputted in an authentic shape on the screen (4).

5. Vending machine (1) according to any of the preceding claims,
**characterised**
**in that** a control device (40) is provided, which is coupled to the screen (4) and preferably also to the camera device (20; 30) and which is configured so as to control the output of images by the screen (4) in accordance with at least one operating mode,
the control device (40) being configured in particular to output an image sequence recorded by the camera device (20; 30) as a live image in a first operating mode and to output an image recorded by the camera device (20; 30) as a still image in a second operating mode.

6. Vending machine (1) according to any of the preceding claims,
**characterised**
**in that** a sensor device (9) is provided, which is attached to the vending machine (1) in such a way and configured in such a way as to capture persons in the vicinity of the vending machine (1).

7. Vending machine (1) according to claim 6 in conjunction with claim 5,
**characterised**
**in that** the sensor device (9) is communicatively coupled to the control device (40) so as to pass on sensor information of detected persons in the vicinity of the vending machine (1) to the control device (40), the control device (40) being configured to switch the screen (4) from one operating mode to another operating mode as a function of the sensor information.

8. Vending machine (1) according to any of the preceding claims,
**characterised**
**in that** the screen (4) has a user input device, configured in particular as a touch screen, via which a user can communicate with the vending machine (1) and via which in particular vending products (6) can be selected.

9. Vending machine (1) according to claim 8 in conjunction with claims 5 and 7,
**characterised**
**in that** the user input device is communicatively coupled to the control device (40) so as to pass on information concerning the user's selection to the control device (40), the control device (40) being configured to output vending product information in accordance with the user's selection on the screen (4) .

10. Vending machine (1) according to any of the preceding claims,
**characterised**
**in that** the housing (2) has a front housing door (50) which contains the screen (4) or into which the screen (4) is integrated or on which the screen (4) is attached,
the front housing door (2) in particular being thermally insulated and/or in particular having a fully metal front plate.

11. Vending machine (1) according to any of the preceding claims,
**characterised**
**in that** the interior space (5) is completely thermally insulated.

12. Method for operating a vending machine, in particular a vending machine (1) according to any of claims 1 to 11, comprising the steps of:
capturing at least a portion of vending products (6) stored in the interior of a vending machine (1) and provided for sale, by means of a camera device (20; 30) located in an interior space (5) of a sealed housing (2) of the vending machine (1);
optically displaying the captured vending products (6) provided for sale on a screen (4) of the vending machine (1), in such a way that images, outputted on the screen (4), of the vending products (6) stored in the interior space (5) of the sealed housing (2) are still visible to a person standing in front of the vending machine (1),
wherein the camera device (20; 30) has at least one camera (20) and at least one mirror (21), the camera (20) being directed towards the mirror (21), and the mirror (21) being attached to the housing (2) in such a way that the camera (20) directed towards the mirror (21) can indirectly capture the vending products (6) stored in the interior space (5),
wherein a device for image processing is provided, which is configured to undo distortion of the image due to the mirror (21) and/or the camera (20; 30).

13. Method according to claim 12,
**characterised**
**in that** the optical display step is performed by a control device (40) communicatively coupled to the screen (4) and to the camera device (20; 30), and thus depicts a live image recorded by the camera device (20; 30) on the screen (4), in accordance with a first operating mode,
the capture step being triggered, in particular by a sensor device (9) communicatively coupled to the control device (40), when persons in the vicinity of the vending machine (1) are detected by the sensor device (9) and a signal is passed on from the sensor device (9) to the control device (40),
in particular a still image recorded by the camera device (20; 30) being depicted on the screen (4), in accordance with a second operating mode, if no persons in the vicinity of the vending machine (1) are captured by the sensor device (9) .

## Revendications

1. Distributeur automatique de marchandises (1), comportant :
une enveloppé fermée (2) avec un espace intérieur (5) pour stocker des produits (6),
un dispositif à caméra (20 ; 30) agencé dans l'espace intérieur (5) et orienté vers les produits (6) stockés dans l'espace intérieur (5) et destinés à la vente de telle sorte qu'au moins une partie des produits (6) stockés peut être détectée par le dispositif à caméra (20 ; 30),
un écran (4) couplé au dispositif à caméra (20 ; 30) de manière à générer une image ou plusieurs images des produits (6) détectés par le dispositif à caméra (20 ; 30) et destinés à la vente, lequel dispositif à caméra est monté sur l'enveloppe (2) de telle sorte que des images générées par l'écran (4) des produits (6) stockés dans l'espace intérieur (5) de l'enveloppe fermée (2) sont encore visibles par une personne se tenant devant le distributeur automatique de marchandises (1),
dans lequel le dispositif à caméra (20 ; 30) comporte au moins une caméra (20) ainsi qu'au moins un miroir (21), dans lequel la caméra (20) est dirigée vers le miroir (21) et dans lequel le miroir (21) est monté sur l'enveloppe (2) de telle sorte que la caméra (20) dirigée vers le miroir (21) peut détecter indirectement les produits (6) stockés dans l'espace intérieur (5),
dans lequel il est prévu un dispositif de traitement d'images conçu pour corriger une distorsion de l'image causée par le miroir (21) et/ou par la caméra (20 ; 30).

2. Distributeur automatique de marchandises (1) selon la revendication 1, **caractérisé en ce que**
la caméra (20 ; 30) est conçue comme une caméra grand angle (30) .

3. Distributeur automatique de marchandises (1) selon la revendication 1 ou 2, **caractérisé en ce que**
le miroir (21) est réalisé sous la forme d'un miroir convexe (21) .

4. Distributeur automatique de marchandises (1) selon l'une des revendications 1 à 3,
**caractérisé en ce que**
il est prévu un dispositif de traitement d'images conçu pour retoucher des images capturées par le dispositif à caméra (20 ; 30) de telle sorte que les produits (6) détectés sont restitués en conservant leur forme sur l'écran (4).

5. Distributeur automatique de marchandises (1) selon l'une des revendications précédentes,
**caractérisé en ce que**
il est prévu un dispositif de commande (40) couplé à l'écran (4) et, de préférence, également au dispositif à caméra (20 ; 30) et conçu de manière à commander la sortie d'images sur l'écran (4) selon au moins un mode de fonctionnement,
dans lequel le dispositif de commande (40) est en particulier conçu pour générer, dans un premier mode de fonctionnement, une séquence d'images enregistrée par le dispositif à caméra (20 ; 30) sous forme d'image en direct et, dans un second mode de fonctionnement, une image enregistrée par le dispositif à caméra (20 ; 30) sous forme d'image figée.

6. Distributeur automatique de marchandises (1) selon l'une des revendications précédentes,
**caractérisé en ce que**
il est prévu un dispositif de capteur (9) monté sur le distributeur automatique (1) et conçu pour détecter des personnes se trouvant à proximité du distributeur automatique de marchandises (1).

7. Distributeur automatique de marchandises (1) selon la revendication 6 en relation avec la revendication 5,
**caractérisé en ce que**
le dispositif de capteur (9) est couplé en communication au dispositif de commande (40) afin de transmettre au dispositif de commande (40) une information de capteur concernant des personnes détectées à proximité du distributeur automatique de marchandises (1), dans lequel le dispositif de commande (40) est conçu pour basculer l'écran (4) d'un mode de fonctionnement à un autre mode de fonctionnement en fonction de l'information de capteur.

8. Distributeur automatique de marchandises (1) selon l'une des revendications précédentes,
**caractérisé en ce que**
l'écran (4) comporte un dispositif d'entrée d'utilisateur en particulier conçu sous la forme d'un écran tactile, par l'intermédiaire duquel un utilisateur peut entrer en communication avec le distributeur automatique de marchandises (1) et par l'intermédiaire duquel des produits (6) peuvent en particulier être sélectionnés.

9. Distributeur automatique de marchandises (1) selon la revendication 8 en relation avec les revendications 5 et 7,
**caractérisé en ce que**
le dispositif d'entrée d'utilisateur (9) est couplé en communication au dispositif de commande (40) afin de transmettre au dispositif de commande (40) une information concernant la sélection d'utilisateur, dans lequel le dispositif de commande (40) est conçu pour générer sur l'écran (4) une information de produit en fonction de la sélection d'utilisateur.

10. Distributeur automatique de marchandises (1) selon l'une des revendications précédentes,
**caractérisé en ce que**
l'enveloppe (2) comporte une porte avant d'enveloppe (50) comprenant l'écran (4) ou dans laquelle l'écran (4) est intégré ou sur laquelle l'écran (4) est monté,
dans lequel la porte avant d'enveloppe (2) est en particulier isolée thermiquement et/ou comporte en particulier une plaque avant métallique continue.

11. Distributeur automatique de marchandises (1) selon l'une des revendications précédentes,
**caractérisé en ce que**
l'espace intérieur (5) est entièrement isolé thermiquement.

12. Procédé pour faire fonctionner un distributeur automatique de marchandises, en particulier un distributeur automatique de marchandises (1) selon l'une des revendications 1 à 11, comportant les étapes consistant à :
détecter au moins une partie des produits (6) stockés à l'intérieur d'un distributeur automatique de marchandises (1) et destinés à la vente, au moyen d'un dispositif à caméra (20 ; 30) situé dans l'espace intérieur (5) d'une enveloppe fermée (2) du distributeur automatique de marchandises (1) ;
présenter visuellement les produits (6) détectés et
destinés à la vente sur un écran (4) du distributeur automatique de marchandises (1), de sorte que des images générées sur l'écran (4) des produits (6) stockés dans l'espace intérieur (5) de l'enveloppe fermée (2) sont encore visibles par une personne se tenant devant le distributeur automatique de marchandises (1) ;
dans lequel le dispositif à caméra (20 ; 30) comporte au moins une caméra (20) ainsi qu'au moins un miroir (21), dans lequel la caméra (20) est dirigée vers le miroir (21) et dans lequel le miroir (21) est monté sur l'enveloppe (2) de telle sorte que la caméra (20) dirigée vers le miroir (21) peut détecter indirectement les produits (6) stockés dans l'espace intérieur (5),
dans lequel il est prévu un dispositif de traitement d'images conçu pour corriger une distorsion de l'image causée par le miroir (21) et/ou par la caméra (20 ; 30).

13. Procédé selon la revendication 12,
**caractérisé en ce que**
l'étape de présentation visuelle est réalisée par un dispositif de commande (40) couplé en communication à l'écran (4) et au dispositif à caméra (20 ; 30) et génère ainsi sur l'écran (4) une image en direct enregistrée par le dispositif à caméra (20 ; 30) selon un premier mode de fonctionnement,
dans lequel l'étape de détection est en particulier déclenchée par un dispositif de capteur (9) couplé en communication au dispositif de commande (40) lorsque des personnes se trouvant à proximité du distributeur automatique de marchandises (1) sont détectées par le dispositif de capteur (9) et qu'un signal du dispositif de capteur (9) est transmis au dispositif de commande (40),
dans lequel une image figée enregistrée par le dispositif à caméra (20 ; 30) selon un second mode de fonctionnement est en particulier générée sur l'écran (4) lorsque le dispositif de détection (9) ne détecte aucune personne à proximité du distributeur automatique de marchandises (1).
